# EUROPÄISCHE PATENTSCHRIFT

(11) **EP 3 601 694 B1**
(45) Veröffentlichungstag und Bekanntmachung des Hinweises auf die Patenterteilung: **28.06.2023**
(21) Anmeldenummer: 19723654.0
(22) Anmeldetag: 20.03.2019
(51) Int. Cl.: E04C 2/10, E04C 2/52

(54) **AKTIVIERTE HOLZBAUELEMENTE UND VERFAHREN ZUR HERSTELLUNG SOLCHER BAUELEMENTE**
ACTIVATED WOODEN COMPONENT AND METHOD FOR PRODUCING COMPONENTS OF THIS TYPE
ÉLÉMENTS DE CONSTRUCTION EN BOIS ACTIVÉS ET PROCÉDÉ DE FABRICATION DE TELS ÉLÉMENTS DE CONSTRUCTION

(30) Priorität: 21.03.2018 LU 100746
(43) Veröffentlichungstag der Anmeldung: 05.02.2020
(73) Patentinhaber: Thoma, Erwin, 5622 Goldegg (AT)
(72) Erfinder: Thoma, Erwin, 5622 Goldegg (AT)
(74) Vertreter: Paustian & Partner Patentanwälte mbB
(86) Internationale Anmeldenummer: PCT/EP2019/056951
(87) Internationale Veröffentlichungsnummer: WO 2019/180076

(56) Entgegenhaltungen:
- EP-A1- 2 390 433
- EP-A1- 2 407 265
- DE-U1-202011 106 315
- DE-U1-202013 001 756

## Beschreibung

Die vorliegende Erfindung bezieht sich auf aktivierte Holzbauelemente und ein Herstellungsverfahren zur Herstellung solcher aktivierten Holzbauelemente.

Unter aktivierten Holzbauelementen werden im Rahmen dieser Anmeldung Bauelemente verstanden, die zumindest eine weitere Funktion über ihre grundlegende Funktion als statisches Bauteil hinaus aufweisen. Dies kann zum Beispiel eine Kühlungs- und/oder Heizfunktion bzw. eine Speicherfunktion für thermische Energie sein.

Im Stand der Technik ist zum Beispiel aus dem Dokument EP 2390433 A1 ein Holzbauelement bekannt, welches zumindest eine Innenschicht mit Funktionsausnehmungen offenbart, welche käfigartig in die zumindest eine Innenschicht spanend eingebracht sind. Weiterhin werden die einzelnen Schichten über Dübel verbunden, die nicht in alle Schichten des Holzbauelements eingreifen.

Das Dokument DE 202013001756 U1 offenbart ein zweilagiges Fertigbauelement, bei welchem Aussparungen in zumindest eine der zwei Lagen des Fertigbauelements eingebracht sind. Die Lagen sind so verbunden, dass die Verbindungsmittel die Lagen nicht durchtreten.

Die im Stand der Technik angeführten Fertigbauelemente (siehe beispielsweise auch DE 20 2011 106315 U1 und EP 2 407 265 A1) sind fertigungsaufwändig und zum Teil nicht allen statischen Aufgaben gewachsen.

Es ist daher Aufgabe der vorliegenden Offenbarung ein aktiviertes Holzbauelement und ein Herstellungsverfahren für ein solches aktiviertes Holzbauelement vorzuschlagen, welches kostengünstig zu fertigen und allen statischen Aufgaben gewachsen ist.

Diese Aufgabe wird durch den Gegenstand und das Verfahren der unabhängigen Ansprüche gelöst.

Nach einem Aspekt dieser Offenbarung wird ein aktiviertes Holzbauelement mit einer ersten Außenschicht, zumindest einer Aktivschicht und einer zweiten Außenschicht vorgeschlagen. Dabei umfassen die Außenschichten und die Aktivschicht Bretter und/oder Pfosten und sind mit einer Vielzahl von Verbindern verbunden, wobei die Verbinder aus Holz sind und wobei die Bretter und/oder Pfosten der Aktivschicht Lücken aufweisen. Wobei weiterhin zumindest eine Fluidleitung in die Lücken eingebracht ist und wobei jeder der Vielzahl von Verbindern in alle Schichten reicht. Ein solches Holzbauelement hat den Vorteil, dass es einfach herzustellen ist, weil die Verbinder in alle Schichten des aktivierten Holzbauelements reichen. Weiterhin kann das vorgeschlagene aktivierte Holzbauelement bei einfacher Herstellung eine Funktion übernehmen (z.B. Kühlen oder Heizen) und ist gleichzeitig stabil. Ein weiterer Vorteil des vorgestellten aktivierten Holzbauelements ist, dass die Aktivschicht trotz der eingebrachten Lücken zur Erhöhung der Stabilität des aktivierten Holzbauelements beiträgt, da die Verbinder in alle Schichten reichen. Die Lücken in der Aktivschicht werden durch Abstände zwischen den Brettern und/oder Pfosten der Aktivschicht erlangt. Wenn die Bretter und/oder Pfosten der jeweiligen Aktivschicht angeordnet werden, geschieht dies in einer Art und Weise, dass zwischen den Brettern und/oder Pfosten an gewünschter Stelle eine Lücke gelassen wird. Dies hat zum Vorteil, dass die Lücken nicht durch Bearbeitung in die Aktivschicht eingebracht werden müssen und die Herstellung des aktivierten Holzbauelements effizienter bzw. schneller gestaltet und Material eingespart werden kann.

Nach einem weiteren Aspekt umfasst ein aktiviertes Holzbauelement weiterhin zusätzlich zu der Aktivschicht zumindest eine weitere Bretter und/oder Pfosten umfassende Innenschicht. Die zumindest eine Innenschicht kann zwischen einer der beiden Außenschichten und der Aktivschicht angeordnet sein. Die zumindest eine Innenschicht hat den Vorteil, dass zum einen die thermische Kapazität des aktivierten Holzbauelements gesteigert wird, weil die Speicherung von z.B. thermischer Energie, die über die Fluidleitung in das aktivierte Holzbauelement übertragen wurde. Dies wird erreicht, weil beim vorgeschlagenen aktivierten Holzbauelement die Auskühldauer mehrfach länger ist, als z.B. bei mineralischen Bauteilen. Zum anderen wird die Belastbarkeit eines aktivierten Holzbauelements mit zumindest einer weiteren Innenschicht gesteigert, das Holzbauelement wird zusätzlich stabiler und belastbarer.

Nach einem weiteren Aspekt endet die zumindest eine Fluidleitung an einer Außenkante des aktivierten Holzbauelements. Dies hat den Vorteil, dass eine Fluidverbindung zwischen benachbarten aktivierten Holzbauelementen miteinander bzw. mit einer externen Versorgung einfach herzustellen ist, wenn das benachbarte aktivierte Holzbauelement das Ende seiner Fluidleitung an entsprechender (komplementärer) Stelle hat.

Nach einem weiteren Aspekt endet die zumindest eine Fluidleitung in einer Ausnehmung an einer Außenkante des aktivierten Holzbauelements. Dies hat den Vorteil, dass die Verbindung der Fluidleitung mit der Fluidleitung eines benachbarten aktivierten Holzbauelements bzw. mit einer externen Versorgung in der Ausnehmung ausgeführt werden und die Ausnehmung dann wahlweise mit einem entsprechenden Deckel verschlossen werden kann. Wahlweise können zusätzlich Leitungsverbinder für die Fluidleitung(en), (fernsteuerbare) Ventile, Sensoren (Durchfluss, Temperatur, Druck, etc.) in der Ausnehmung angeordnet sein. Wahl- weise kann die Ausnehmung direkt an einer Außenkante des aktivierten Holzbauelements ausgeführt sein, sodass kein Rand an der betreffenden Außenkante die Ausnehmung einfasst oder die Ausnehmung ist so an einer Außenkante des aktivierten Holzbauelements ausgeführt, dass ein Rand an der Betreffenden Außenkante die Ausnehmung einfasst. Weiterhin können benachbarte aktivierten Holzbauelemente die Ausnehmungen komplementär zueinander haben, sodass sie aneinandergrenzen und beide Ausnehmungen z.B. mit einem Deckel verschlossen werden können.

Nach einem weiteren Aspekt ist die Ausnehmung zumindest in eine der beiden Außenschichten eingebracht. Wahlweise kann die Ausnehmung auch bis in (alle vorhandenen) Aktivschicht(en) reichen. Dies hat den Vorteil, dass ein Inneres der Ausnehmung nur so tief gewählt wird, wie es unbedingt notwendig ist und damit die Stabilität des aktivierten Holzbauelements nicht unnötig beeinträchtigt wird. Diese Ausnehmung kann z.B. durch eine spanende Bearbeitung eingebracht werden oder die betreffenden Bretter und/oder Pfosten der jeweiligen Schicht können entsprechend gelegt bzw. gekürzt werden, so dass sich die Ausnehmung beim Legen der Schicht ergibt und kein Material abgetragen werden muss.

Nach einem weiteren Aspekt durchlaufen die Verbinder die Lücken zumindest nicht vollständig. Wahlweise sind die Lücken vollständig von den Verbindern freigehalten. Dies hat den Vorteil, dass ein Einbringen/Anordnen der Fluidleitungen erleichtert wird.

Nach einem weiteren Aspekt grenzt die Aktivschicht auf einer Seite an eine der beiden Außenschichten und auf der anderen Seite grenzt die Aktivschicht an eine von der anderen Außenschicht, die Innenschicht oder eine weitere Aktivschicht an. Dies hat den Vorteil, dass z.B. über die Fluidleitung eingebrachte Wärme einen möglichst kurzen Weg zu einer der beiden Außenschichten zurücklegen muss, wenn z.B. die Außenschicht in einen Raum weist und die Aktivschicht zum Heizen oder Kühlen dieses Raumes verwandt werden soll.

Nach einem weiteren Aspekt kann ein aktiviertes Holzbauelement mehrere Aktivschichten umfassen. Dies hat den Vorteil, dass mehrere unabhängige Fluidleitungen in das aktivierte Holzbauelement eingebracht werden können. So können in einem aktivierten Holzbauelement mehrere Fluidpfade realisiert werden. Auch können mehrere voneinander unabhängige Fluidleitungen in eine Aktivschicht eingebracht werden, sodass eine Aktivschicht mehrere Fluidpfade aufweist, die unabhängig voneinander sind. Die Merkmale von mehreren Fluidpfaden und mehreren Aktivschichten können nach Bedarf in einem aktivierten Holzbauelement kombiniert werden. Der Vorteil von mehreren Fluidpfaden und/oder Aktivschichten ist, dass z.B. thermische Energie schnell in das aktivierte Holzbauelement eingebracht werden kann, im Vergleich zu einem aktivierten Holzbauelement, in welchem nur eine Aktivschicht mit einem Fluidpfad bzw. einer Fluidleitung vorhanden ist. Generell haben mehrere Fluidpfade bzw. Fluidleitungen pro aktivierten Holzbauelement den Vorteil, dass eine größere Durchströmung des aktivierten Holzbauelements erreicht werden kann. Somit kann ein aktiviertes Holzbauelement erstellt werden, in welchem bei entsprechender Anordnung der Aktivschichten und Innenschichten sogar ein Fluidpfad in einer Aktivschicht zum Kühlen vorgesehen ist und ein weitere Fluidpfad in einer weiteren Aktivschicht zum Speichern von Wärme. Es können auch aktivierte Holzbauelemente erstellt werden, bei welchen gezielt thermische Energie zwischen mindestens zwei Aktivschichten übertragen und z.B. die Speicherfähigkeit oder auch Übertragungsträgheit etwaiger zwischenliegender Zwischenschichten gezielt genutzt und der Aufbau des aktivierten Holzbauelements entsprechend gewählt werden kann.

Nach einem weiteren Aspekt können die Lücken von einer Außenkante des aktivierten Holzbauelements zur gegenüberliegenden Außenkante verlaufen. Dies bedeutet, dass von einer Außenkante des aktivierten Holzbauelements zur gegenüberliegenden Außenkante verlaufende Kanäle/Hohlräume gebildet werden. Dies ist von Vorteil, weil die zumindest eine Fluidleitung pro Aktivschicht eines aktivierten Holzbauelements leichter in das aktivierte Holzbauelement eingebracht werden kann, selbst wenn dessen Schichten schon mit den Verbindern verbunden sind.

Nach einem weiteren Aspekt können die mehreren Aktivschichten durch jeweils zumindest eine Innenschicht getrennt sein. Dies hat den Vorteil, dass zum einen eine Stabilität des aktivierten Holzbauelements erhöht werden kann. Auch kann bei einem aktivierten Holzbauelement mit mehreren Aktivschichten die Kapazität des aktivierten Holzbauelements zur Aufnahme thermischer Energie durch zumindest eine Innenschicht zwischen zwei Aktivschichten gesteigert werden.

Erfindungsgemäß sind die Verbinder aus Holz. Dies hat den Vorteil, dass aktivierte Holzbauelemente erlangt werden können, die nahezu nur aus Holz bestehen. Die Verbinder aus Holz können z.B. Holzschrauben oder Holzdübel sein.

Nach einem weiteren Aspekt verlaufen die Lücken parallel zueinander. Dies hat den Vorteil, dass die Statik durch gezieltes Anordnen der Lücken in der jeweiligen Aktivschicht beeinflusst werden kann und die zumindest eine Fluidleitung einfach und kostengünstig in das aktivierte Holzbauelement eingebracht werden kann.

Nach einem weiteren Aspekt reichen die Verbinder durch alle Schichten des aktivierten Holzbauelements. Dies hat den Vorteil, dass alle Schichten mit jeweils nur einem Verbinder verbunden werden, dessen Einbringen einfach ist, weil z.B. nur eine Durchgangsbohrung durch alle Schichten eingebracht werden muss, in welche dann der jeweilige Verbinder eingesetzt wird.

Nach einem weiteren Aspekt ist die Orientierung der Brettern und/oder Pfosten der zumindest einen Aktivschicht und/oder der zumindest einen Innenschicht unterschiedlich. Generell können die Bretter und/oder Pfosten der einzelnen Schichten in beliebigen Ausrichtungen zueinander sein. Eine Winkelbeziehung zwischen der Bretter und/oder Pfosten einer Schicht kann ausgedrückt werden: 0° < α < 180° wobei α ein Winkel zwischen den Brettern und/oder Pfosten einer Schicht in Bezug auf die Bretter und/oder Pfosten einer anderen Schicht des aktivierten Holzbauelements sein, wobei α = 0° parallele Bretter und/oder Pfosten der jeweils betrachteten Schichten bedeutet.

Nach einem weiteren Aspekt kann zwischen zumindest zweier beliebigen der Schichten eine Folienschicht eingebracht werden. Dies kann vorteilhaft sein, weil eine Dampfdichtigkeit bzw. Dichtigkeit allgemein, oder eine Isolationsleistung, oder Winddichtigkeit erhöht werden kann.

Weiterhin wird ein Herstellungsverfahren für aktivierte Holzbauelemente umfassend die nachfolgenden Schritte vorgeschlagen.
- Aufbau einer ersten Außenschicht umfassend Bretter und/oder Pfosten.
- Aufbau einer Aktivschicht mit Lücken umfassend Bretter und/oder Pfosten.
- Aufbau einer zweiten Außenschicht umfassend Bretter und/oder Pfosten.
- Verbinden aller Schichten mit Verbindungsmitteln, sodass die Verbindungsmittel zumindest nicht vollständig durch die Lücken verlaufen, wobei die Verbindungsmittel aus Holz sind, wobei das Verfahren weiterhin den Schritt des Einbringens von zumindest einer Fluidleitung in die Lücken umfasst. Dieses Herstellungsverfahren hat den Vorteil, dass aktivierte Holzbauelemente erlangt werden können, die einfach zu fertigen sind und eine erhöhte Stabilität aufweisen. Die Lücken werden beim Aufbau der Aktivschicht durch beabstandetes Legen von zumindest einiger der Bretter und/oder Pfosten in der Aktivschicht erzeugt. Das Verbinden aller Schichten mit Verbindungsmittel trägt zur Erhöhung der Stabilität bei. Weiterhin trägt zur Erhöhung der Stabilität bei, dass die Verbindungsmittel zumindest nicht vollständig durch die Lücken verlaufen. Durch das beabstandete Legen kann vorteilhafterweise die Produktionszeit eines aktivierten Holzbauelements reduziert und Material gespart werden.

Herstellungsverfahren nach einem der vorangegangenen Ansprüche, bei welchem der Schritt des Einbringens der Fluidleitungen entweder vor oder nach dem Verbinden aller Schichten erfolgt.

Nach einem weiteren Aspekt kann bei dem Herstellungsverfahren zwischen der ersten Außenschicht und der Aktivschicht und/oder der Aktivschicht und der zweiten Außenschicht zumindest eine Innenschicht umfassend Bretter und/oder Pfosten aufgebaut werden. Dies kann vorteilhaft die Stabilität des durch dieses Herstellungsverfahren erlangten aktivierten Holzbauelement steigern.

Nach einem weiteren Aspekt kann bei dem Herstellungsverfahren das Verbinden aller Schichten vermittels Holzdübel erfolgen. Dies kann vorteilhafterweise zu im Wesentlichen einstofflichen aktivierten Holzbauelementen führen.

Erfindungsgemäß sind bei dem Herstellungsverfahren die Verbinder in alle Schichten eingebracht.

Nach einem weiteren Aspekt können bei dem Herstellungsverfahren die Verbinder durch alle Schichten verlaufen.

Nach einem weiteren Aspekt können bei dem Herstellungsverfahren einige der Verbinder in alle Schichten eingebracht sein und einige Verbinder durch alle Schichten verlaufen.

Nach einem weiteren Aspekt kann bei dem Herstellungsverfahren zwischen zumindest zwei der Schichten eine Folienschicht eingelegt werden vor dem Schritt des Verbindens aller Schichten. Die kann vorteilhaft für die Eigenschaften des durch das Herstellungsverfahren erlangte aktivierte Holzbauelement sein.

Nach einem weiteren Aspekt kann bei dem Herstellungsverfahren beim Schritt des Verbindens aller Schichten des aktivierten Holzbauelements das aktivierte Holzbauelement mit einer Linienpressung zusammengepresst werden und/oder im Bereich des jeweiligen Verbinders, der eingebracht werden soll, zusammengepresst werden. Das Verpressen kann vorteilhaft sein, da so die Verbindungsqualität der einzelnen Schichten untereinander gesteigert werden kann, weil sich die Bretter und/oder Pfosten der einzelnen Schichten beim Pressen gegeneinander verspannen können. Weiterhin kann das Zusammenpressen des aktivierten Holzbauelements im Bereich des jeweiligen Verbinders, der eingebracht werden soll, durch eine ringförmige Pressung zumindest teilweise um die Stelle herum erfolgen, an welcher der jeweilige Verbinder eingebracht werden soll.

Nach einem weiteren Aspekt kann bei dem Herstellungsverfahren bei zumindest einem der oben genannten Aufbauschritten ein Klebstoff/Leim zwischen die Bretter und/oder Pfosten einer Schicht und/oder die einzelnen Schichten des aktivierten Holzbauelements aufgebracht werden. Außerdem kann beim Schritt des Verbindens auf den Verbinder Klebstoff/Leim aufgebracht werden. Dies kann für die Erhöhung der Stabilität des aktivierten Holzbauelements vorteilhaft sein. Kasein kann z.B. als Klebstoff/Leim verwendet werden.

Verbinder können Schrauben aus Holz oder Dübel aus Holz sein. Mit der Verwendung von Verbindern aus Holz können einstoffliche aktivierte Holzbauelemente erlangt werden.

Unter einer Fluidleitung wird im Rahmen der vorliegenden Anmeldung eine Leitung verstanden, welche mit einem Fluid durchströmt werden kann. Dabei kann das Fluid flüssig oder gasförmig sein, wobei die jeweilige Phase nicht über das gesamte aktivierte Holzbauelement einheitlich sein muss. Weiterhin kann das Fluid unter Druck stehen. Die Fluidleitungen können ebenfalls dazu vorgesehen sein in bestimmten und frei wählbaren Bereichen des aktivierten Holzbauelements das Fluid an die Außenumgebung der Fluidleitung abzugeben. Für die Abgabe kommen Bohrungen, Ventile oder Membranen in Frage, die mit der Fluidleitung verbunden sind.

Die Fluidleitungen können aus jedem geeigneten Material sein. Die Leitungen können aus Metall gefertigt werden und dann vorkonfektioniert in die Lücken der jeweiligen Aktivschicht eingelegt werden, während der Herstellung des aktivierten Holzbauelements. Dies hat den Vorteil, dass die Fluidleitung sehr wiederstandfähig sind. Die Fluidleitung kann aus Kunststoff gefertigt sein und während der Herstellung des aktivierten Holzbauelements in die Lücken der jeweiligen Aktivschicht eingelegt werden, oder nach Herstellung und Verbindung aller Schichten des aktivierten Holzbauelements in die Lücken eingezogen werden. Dies hat den Vorteil, dass die Fluidleitungen kostengünstig in das aktivierte Holzbauelement eingebracht werden können. Die Fluidleitung kann aus ligninhaltigen Kunststoff gefertigt sein. Dies hat den Vorteil, dass ein aktiviertes Holzbauelement erlangt werden kann, dass quasi einstofflich ist und auch in der Entsorgung so behandelt werden kann. Die eventuell verwendeten Leitungsverbinder, Sensoren, Ventile (wie oben genannt), können ebenfalls aus den oben genannten Materialen mit den jeweils genannten Vorteilen gewählt werden.

Unter Pfosten wird im Rahmen der vorliegenden Anmeldung Holzelemente verstanden, die im Querschnitt gesehen und im Gegensatz zu Brettern ein ähnliches Verhältnis von Höhe zu Breite aufweisen. Die Bezeichnung "Balken" ist ebenfalls geläufig.

Die Verbindung der einzelnen Bretter und/oder Pfosten in den einzelnen Schichten kann zusätzlich oder ausschließlich durch formschlüssige Verbindungen unter den Brettern und/oder Pfosten der Schichten erfolgen. Dabei kann die Verbindung der Bretter und/oder Pfosten der Schichten untereinander oder mit der angrenzenden Schicht entweder durch direkte formschlüssige Verbindungsgeometrien oder durch formschlüssig wirkende Verbindungselemente, vorzugsweise unter Verwendung von Schwalbenschwanzverbindungen erfolgen. Die zu verbindenden Brettern und/oder Pfosten der Schichten werden dabei durch entsprechende Klötze oder dergleichen miteinander verbunden. Diese Klötze können bei hoch belasteten Bauteilen aus unbehandeltem Holz oder sonst auch aus thermisch behandeltem Holz bestehen. Insbesondere kann auf diese Weise die Verbindung über Gratleisten erfolgen, sowie dies in der EP 1 734 200 A beschrieben ist. Generell sind allerdings viele Arten formschlüssiger Verbindungen über die genannten Schwalbenschwanzverbindungen hinaus für ein erfindungsgemäßes aktiviertes Holzbauelement geeignet.

Die Bretter und/oder Pfosten in den einzelnen Schichten können aus thermisch modifiziertes Holz, auch TMT genannt, wird hergestellt, indem Holzbauteile bei Temperaturen zwischen 150°C und 250°C in sauerstoffarmer Atmosphäre typischerweise in einem Zeitraum von etwa 24 h bis 48 h behandelt werden. Dabei tritt eine teilweise Pyrolyse auf, die die Eigenschaften des Holzes wesentlich verändert. Hauptsächlich werden dabei die Hydroxygruppen verändert, die zwischen Hemizellulose und Lignin angeordnet sind. Durch dieses Behandlungsverfahren werden Acetylgruppen abgespalten und es bildet sich Essigsäure, wodurch letztlich der Polymerisationsgrad der Hemizellulose abnimmt. Der relative Ligninanteil des Holzes steigt. Die Offenbarung der DE 21 2015 000 085 U1 wird hier eingebunden.

Der Begriff Außenschicht wird hier in der Weise verstanden, dass eine solche Schicht außerhalb der Aktivschicht bzw. Innenschicht(en) angeordnet ist, aber nicht notwendigerweise tatsächlich eine äußere Oberfläche des aktivierten Holzbauelements bildet, da beispielsweise noch ein Putzträger oder eine andere Oberflächenschicht vorgesehen sein kann.

Das Legen einer Schicht erfolgt auf einer geeigneten ebenen Unterlage und kann auch maschinell erfolgen. Dabei werden die Bretter und/oder Pfosten der Schichten entsprechend der späteren Form des aktivierten Holzbauelements gelegt.

Die voran genannten Vorteile und/oder Merkmale der Erfindung können untereinander kombiniert werden, gemäß den beigefügten Ansprüchen.

### Kurze Beschreibung der Figuren

Weitere Charakteristika und Vorteile der Erfindung werden im Verlauf der nachfolgenden Beschreibung einer ihrer Ausführungsformen ersichtlich, welche nur beispielhaft und nicht beschränkend in Zusammenschau mit den beigefügten Zeichnungen gegeben wird. In den Figuren ist:

Figur 1 eine perspektivische Prinzipskizze eines aktivierten Holzbauelements;

Figur 2 ein schematisches Ablaufdiagramm einer Ausführungsform eines Herstellungsverfahrens;

In den verschiedenen Figuren und den zugehörigen Beschreibungen bezeichnen gleiche Bezugszeichen identische oder ähnliche Elemente bzw. Bauteile.

### Detaillierte Beschreibung der Ausführungsformen

Es wird anfänglich Bezug genommen auf die Figur 1, in welcher ein aktiviertes Holzbauelement 10 dargestellt ist. Das aktivierte Holzbauelement 10 umfasst eine erste Außenschicht 20 und eine Aktivschicht 30. Eine zweite Außenschicht ist nicht dargestellt. Diese würde in der Ansicht der Figur 1 die Aktivschicht 30 und eine Fluidleitung 40 verdecken. Zwischen der ersten Außenschicht 20 und der Aktivschicht 30 können beliebig viele (nicht gezeigte) Innenschichten liegen. Es können zwischen der Aktivschicht 30 und der nicht gezeigten zweiten Außenschicht nicht gezeigte beliebig viele Innenschichten angeordnet sein. Die Anordnung von Innenschichten zwischen der ersten Außenschicht 20 und der Aktivschicht 30 und/oder der Aktivschicht 30 und der zweiten Außenschicht ist beliebig.

In der dargestellten Ausführungsform sind Lücken 50, in welche die Fluidleitung 40 verlegt ist, durch beabstandetes Legen von Brettern 31 der Aktivschicht 30 erlangt. Die Bretter 31 verlaufen in der dargestellten Ausführungsform der Figur 1 parallel zu den Schleifen der Fluidleitung und von einer Außenkante (in Figur 1 mit Detail B) zu einer gegenüberliegenden Außenkante (in Figur 1 mit Detail A). Diese Bretter 31 sind mit durchgängigen Verbindern 60 (nur einer gezeigt) mit der nicht gezeigten zweiten Außenschicht und der ersten Außenschicht 20 durchgängig verbunden. In der dargestellten Ausführungsform sind die Verbinder 60 Holzdübel. Die Verbinder 60 können nach Bedarf beliebig in die Bretter 31 eingebracht werden. Vorzugsweise verlaufen die Verbinder 60 nicht durch die Lücken 50. Die Verbinder 50 können in beliebiger Anzahl und Anordnung in das aktivierte Holzbauelement 10 eingebracht werden. Auch müssen die Verbinder 50 nicht in allen Schichten jeweils durch ein Brett bzw. einen Pfosten verlaufen. In der dargestellten Ausführungsform verlaufen die Verbinder 50 durch alle Schichten und Bretter und/oder Pfosten, das bedeutet die Verbinder 50 sind sowohl von beiden Außenseiten bzw. in beiden Außenschichten zu sehen.

Die Fluidleitung 40 kann im Wesentlichen in zwei Teile unterteilt werden, einen Vorlauf bzw. Rücklauf 41 und Tauscherabschnitt 42. Der Tauscherabschnitt 42 ist durch den Verlauf in Schleifen (Fig. 1) gekennzeichnet. Die beiden Abschnitte 41, 42 der Fluidleitung 40 enden bzw. beginnen in einer Ausnehmung 70 an einer Außenkante des aktivierten Holzbauelements 10. In der Ausnehmung 70 kann die Fluidleitung mit einer Zuleitung und einer Ableitung von extern und/oder mit einem weiteren aktivierten Holzbauelement 10 verbunden werden. Weiterhin kann die Ausnehmung 70 (ggf. ebenfalls eine weitere komplementäre Ausnehmung in einem benachbarten aktivierten Holzbauelement) mit einem Deckel (nicht gezeigt) verschlossen werden.

Detailansicht B in Figur 1 zeigt einen Bereich, in welchem die erste Außenschicht 20 nicht vollständig durch die Aktivschicht 30 abgedeckt ist. Somit ist Platz für den Kurvenverlauf der Fluidleitung 40 im Tauscherabschnitt 42. Weiterhin kann eine Abschlussleiste (nicht gezeigt) parallel zum Vorlauf bzw. Rücklauf 41 in die Aktivschicht 30 eingebracht werden, sodass der Vorlauf bzw. Rücklauf 41 von außen geschützt bzw. nicht mehr sichtbar ist. Eine entsprechende Leiste kann auf der gegenüberliegenden Seite ebenfalls angebracht werden. Dabei können entweder die im Detail A hervorgehobenen Lücken mit kleineren Stücken verschlossen werden, oder die Bretter 31 auf der Seite des Details A um die Breite einer durchgehenden Leiste gekürzt und die im Detail A zu sehenden Biegungen der Fluidleitung 40 zur Mitte des aktivierten Holzbauelements verschoben werden.

Die Bretter und/oder Pfosten aus denen die einzelnen Schichten aufgebaut sind, könnten zueinander jedwede Orientierung aufweisen. In der gezeigten Ausführungsform sind die Bretter und/oder Pfosten entweder parallel oder rechtwinklig zu einander verlaufend. Wenn die Bretter und/oder Pfosten von aneinandergrenzenden Schichten zueinander parallel verlaufen, dann können diese so überlappen, dass ein ziegelartiger Verbund entsteht, wenn die Stirnseiten der Bretter und/oder Pfosten betrachtet werden.

Figur 2 zeigt ein Ablaufdiagramm einer Ausführungsform eines Herstellungsverfahrens für ein aktivierten Holzbauelement 10 wie in Figur 1 beispielhaft dargestellt.

In einem Schritt S1 werden Bretter und/oder Pfosten zu der ersten Außenschicht 20 zusammengelegt. Dies geschieht zum Beispiel bündig an den Langseiten und auch Stirnseiten.

In einem Schritt S2 werden Bretter und/oder Pfosten zu der Aktivschicht 30 gelegt, sodass die Lücken 50 durch das Legen der Bretter 31 ergeben.

In einem Schritt S3 werden Bretter und/oder Pfosten zu der zweiten Außenschicht 20 (nicht gezeigt in Fig. 1) zusammengelegt. Dies geschieht zum Beispiel bündig an den Langseiten und auch Stirnseiten.

In einem Schritt S4 werden die Bretter und/oder Pfosten aller Schichten entweder mit einer Linienpressung gepresst und die Verbinder 60 werden in alle Schichten eingebracht. Es kann ebenfalls eine Punkt- bzw. Ringpressung herum um den jeweiligen Ort ausgeführt werden, an dem der Verbinder 60 eingebracht wird. Bei dem vorgestellten Herstellungsverfahren wird die zunächst die Pressung aufgebracht und dann ein Loch durch alle Schichten gebohrt. In dieses Loch wird nachfolgend der Verbinder 60 eingebracht bzw. eingepresst.

In einem Schritt S5 wird die Fluidleitung 40 in die gelegten Lücken 50 eingeführt und wechselseitig in die Lücken 50 gefädelt, so dass sich der in Figur 1 gezeigte Kurvenverlauf der Fluidleitung 40 im Tauscherabschnitt 42 ergibt.

Die Aussparung 70 kann entweder durch entsprechend ausgesparte Bretter und/oder Pfosten in den jeweiligen Schichten (alle Schichten in Figur 1) erlangt werden, oder nach dem Verbinden in die jeweiligen Schichten eingebracht werden.

Nach dem Schritt S4 kann ein Besäumen der Außenkanten des aktivierten Holzbauelements erfolgen.

Zwischen den oben genannten Schritten kann nach Bedarf und/oder Belieben jeweils ein weiterer Schritt eingefügt werden, in welchem eine oder mehrere Innenschichten zwischen der ersten und/oder zweiten Außenschicht und der Aktivschicht 30 eingebracht werden.

Bei einer Variante des in Figur 2 dargestellten Herstellungsverfahrens können die Außenschichten, die Aktivschicht 30 und gegebenenfalls vorhandene Innenschichten mit Verbindern 60 derart verbunden werden, dass die Verbinder 60 in zumindest einer Außenseite einer der Außenschichten nicht zu sehen sind. Mit anderen Worten enden die Verbinder 60 in der jeweiligen Außenschicht, bevor sie eine deren beiden Oberflächen durchtreten, da sie in ein Sackloch eingebracht sind. Der Vorteil eines so hergestellten aktivierten Holzbauelements ist, dass eine gefällige Außenansicht erreicht werden kann, weil die Verbinder nicht sichtbar sind.

Ein solches aktiviertes Holzbauelement kann wie oben beschrieben aufgebaut werden, jedoch ohne die zweite Außenschicht und letzte Schicht aufzubringen. Folglich werden alle Schichten miteinander wie oben beschrieben verbunden, allerdings werden die Bohrungen für die Verbinder 60 als Sackbohrungen in der ersten Außenschicht 20 ausgeführt und die Verbinder 60 werden in diese Sackbohrungen eingepresst, wobei die Verbinder 60 über die oberste Schicht bzw. die Schicht, auf welche die zweite Außenschicht aufgebracht wird, überstehen. An den entsprechenden Stellen in den Brettern und/oder Pfosten der zweiten Außenschicht sind ebenfalls Sackbohrungen eingebracht, da die Positionen der Verbinder 60 im aktivierten Holzbauelement bekannt sind. Die Bretter und/oder Pfosten der zweiten Außenschicht werden dann auf die überstehenden Verbinder aufgebracht bzw. aufgepresst. Anschließend wird die zumindest eine Fluidleitung 40, wie obenstehend beschrieben, eingebracht. Damit wird ein aktiviertes Holzbauelement erlangt, welches an den sichtbaren Seiten der beiden Außenschichten keine sichtbaren Verbinder 60 aufweist.

Alternativ kann in einer zweiten Variante das Herstellungsverfahren, wie in Zusammenhang mit Figur 1 beschrieben (nicht die erste Variante), ausgeführt werden. Jedoch werden beim Bohren der Löcher für die Verbinder S4 Sacklöcher gebohrt, welche in der ersten Außenschicht 20 enden und in diese Sacklöcher werden die Verbinder 60 eingebracht. Somit kann ein aktiviertes Holzbauelement erlangt werden, welches nur an der sichtbaren Außenseite der zweiten Außenschicht sichtbare Verbinder 60 aufweist. In der ersten Außenschicht 20 sind die Verbinder 60 von der sichtbaren Außenseite nicht zu sehen, weil sie in die Sacklöcher eingebracht sind. Beim obenstehend beschriebenen Herstellungsverfahren, sowie dessen beiden Varianten, sind die Verbinder vorteilhafterweise in alle Schichten eingebracht bzw. verlaufen durch die Innenschichten bzw. Aktivschicht.

Die voran genannten Vorteile und Merkmale der Erfindung müssen nicht in allen Ausführungsformen gleichzeitig vorhanden sein, sondern können untereinander beliebig kombiniert werden. Insbesondere können die Merkmale der Vorrichtung, wie in Zusammenhang mit Figur 1 beschrieben, in die Verfahren als Schritte oder Teilschritte eingebracht werden. Ebenfalls können Schritte oder Teilschritte der Verfahren als Vorrichtungsansprüche eingebracht werden.

## Patentansprüche

1. Aktiviertes Holzbauelement (10) mit einer ersten Außenschicht (20), zumindest einer Aktivschicht (30) und einer zweiten Außenschicht, wobei die Außenschichten und die Aktivschicht (30) Bretter und/oder Pfosten umfassen und mit einer Vielzahl von Verbindern (60) verbunden sind, wobei die Bretter und/oder Pfosten der Aktivschicht (30) Lücken (50) aufweisen, wobei zumindest eine Fluidleitung (40) in die Lücken (50) eingebracht ist, und wobei die Lücken (50) in der Aktivschicht (30) durch Abstände zwischen den Brettern und/oder Pfosten der Aktivschicht (30) erlangt werden, **dadurch gekennzeichnet, dass** jeder der Vielzahl von Verbindern (60) in alle Schichten reicht und dass die Verbinder (60) aus Holz sind.

2. Aktiviertes Holzbauelement (10) nach Anspruch 1, bei welchem das aktivierte Holzbauelement (10) weiterhin zusätzlich zu der Aktivschicht (30) zumindest eine weitere Bretter und/oder Pfosten umfassende Innenschicht umfasst.

3. Aktiviertes Holzbauelement (10) nach Anspruch 1 oder 2, bei welchem die zumindest eine Fluidleitung (40) an einer Außenkante des aktivierten Holzbauelements (10) endet.

4. Aktiviertes Holzbauelement (10) nach Anspruch 3, bei welchem die zumindest eine Fluidleitung (40) in einer Ausnehmung (70) an einer Außenkante des aktivierten Holzbauelements (10) endet.

5. Aktiviertes Holzbauelement (10) nach Anspruch 4, bei welchem die Ausnehmung (70) zumindest in eine der beiden Außenschichten eingebracht ist.

6. Aktiviertes Holzbauelement (10) nach einem der vorangegangenen Ansprüche, bei welchem die Verbinder (60) die Lücken (50) nicht durchlaufen.

7. Aktiviertes Holzbauelement (10) nach einem der vorangegangenen Ansprüche, bei welchem die Aktivschicht (30) auf einer Seite angrenzt an eine der beiden Außenschichten und auf der anderen Seite angrenzt an eine von der anderen Außenschicht, die Innenschicht oder eine weitere Aktivschicht.

8. Aktiviertes Holzbauelement (10) nach einem der vorangegangenen Ansprüche, umfassend mehrere Aktivschichten.

9. Aktiviertes Holzbauelement (10) nach einem der vorangegangenen Ansprüche, bei welchem die Lücken von einer Außenkante des aktivierten Holzbauelements zur gegenüberliegenden Außenkante verlaufen.

10. Aktiviertes Holzbauelement (10) nach Anspruch 8, bei welchem die mehreren Aktivschichten durch jeweils zumindest eine Innenschicht getrennt sind.

11. Aktiviertes Holzbauelement (10) nach einem der vorangegangenen Ansprüche, bei welchem die Lücken (50) parallel zueinander verlaufen.

12. Aktiviertes Holzbauelement (10) nach einem der vorangegangenen Ansprüche, bei welchem die Verbinder (60) durch alle Schichten des aktivierten Holzbauelements (10) reichen.

13. Aktiviertes Holzbauelement (10) nach einem der voran gegangenen Ansprüche, bei welchem die Orientierung der Brettern und/oder Pfosten der zumindest einen Aktivschicht (30) und/oder der zumindest einen Innenschicht unterschiedlich ist.

14. Aktiviertes Holzbauelement (10) nach einem der voran gegangenen Ansprüche, bei welchem zwischen zumindest zweier beliebigen der Schichten eine Folienschicht eingebracht ist.

15. Herstellungsverfahren für aktivierte Holzbauelemente (10), umfassend die Schritte:
- Aufbau einer ersten Außenschicht (20) umfassend Bretter und/oder Pfosten;
- Aufbau einer Aktivschicht (30) mit Lücken (50) umfassend Bretter und/oder Pfosten;
- Aufbau einer zweiten Außenschicht umfassend Bretter und/oder Pfosten;
- Verbinden aller Schichten mit Verbindern (60), sodass die Verbinder (60) zumindest nicht vollständig durch die Lücken (50) verlaufen, wobei das Verfahren weiterhin den Schritt des Einbringens von zumindest einer Fluidleitung (40) in die Lücken (50) umfasst und wobei die Verbinder (60) in alle Schichten eingebracht werden und aus Holz sind, wobei beim Aufbau der Aktivschicht (30) die Lücken (50) durch beabstandetes Legen von zumindest einiger der Bretter und/oder Pfosten erzeugt werden.

16. Herstellungsverfahren nach einem der voran gegangenen Ansprüche, bei welchem der Schritt des Einbringens der Fluidleitungen (40) entweder vor oder nach dem Verbinden aller Schichten erfolgt.

17. Herstellungsverfahren nach einem der vorangegangenen Ansprüche, bei welchem zwischen der ersten Außenschicht (20) und der Aktivschicht (30) und/oder der Aktivschicht (30) und der zweiten Außenschicht zumindest eine Innenschicht umfassend Bretter und/oder Pfosten aufgebaut wird.

18. Herstellungsverfahren nach einem der vorangegangenen Ansprüche, bei welchem das Verbinden aller Schichten vermittels Holzdübel erfolgt.

19. Herstellungsverfahren nach einem der vorangegangenen Ansprüche, bei welchem die Verbinder (60) durch alle Schichten verlaufen.

20. Herstellungsverfahren nach einem der vorangegangenen Ansprüche, bei welchem zwischen zumindest zwei der Schichten eine Folienschicht eingelegt wird vor dem Verbinden aller Schichten.

21. Herstellungsverfahren nach einem der vorangegangenen Ansprüche, bei welchem beim Schritt des Verbindens aller Schichten des aktivierten Holzbauelements (10) das aktivierte Holzbauelement mit einer Linienpressung zusammengepresst wird und/oder im Bereich des jeweiligen Verbinders (60), der eingebracht werden soll, zusammengepresst wird.

## Claims

1. An activated wooden structural element (10) comprising a first outer layer (20), at least one active layer (30) and a second outer layer, wherein the outer layers and the active layer (30) comprise boards and/or posts and are connected by a plurality of connectors (60), wherein the boards and/or posts of the active layer (30) have gaps (50), wherein at least one fluid conduit (40) is introduced into said gaps (50), and wherein said gaps (50) in said active layer (30) are obtained by spacing between said boards and/or posts of said active layer (30), **characterized in that** each of said plurality of connectors (60) extends into all of said layers and that said connectors (60) are made of wood.

2. The activated wooden structural element (10) of claim 1, wherein the activated wooden structural element (10) further comprises, in addition to the active layer (30), at least one further inner layer comprising boards and/or posts.

3. The activated wooden structural member (10) of claim 1 or 2, wherein the at least one fluid conduit (40) terminates at an outer edge of the activated wooden structural member (10).

4. The activated wooden structural member (10) of claim 3, wherein the at least one fluid conduit (40) terminates in a recess (70) at an outer edge of the activated wooden structural member (10).

5. The activated wooden structural element (10) of claim 4, wherein the recess (70) is formed in at least one of the two outer layers.

6. An activated wooden structural element (10) according to any one of the preceding claims, wherein the connectors (60) do not pass through the gaps (50).

7. An activated wooden structural element (10) according to any one of the preceding claims, wherein the active layer (30) is adjacent on one side to one of the two outer layers and adjacent on the other side to one of the other outer layer, the inner layer or a further active layer.

8. An activated wooden structural element (10) according to any one of the preceding claims, comprising a plurality of active layers.

9. An activated wooden structural member (10) according to any one of the preceding claims, wherein the gaps extend from one outer edge of the activated wooden structural member to the opposite outer edge.

10. The activated wooden structural element (10) of claim 8, wherein the plurality of active layers are each separated by at least one inner layer.

11. Activated wooden structural element (10) according to any one of the preceding claims, in which the gaps (50) run parallel to one another.

12. An activated wooden structural element (10) according to any one of the preceding claims, wherein the connectors (60) extend through all layers of the activated wooden structural element (10).

13. Activated wooden construction element (10) according to any one of the preceding claims, wherein the orientation of the boards and/or posts of the at least one active layer (30) and/or the at least one inner layer is different.

14. An activated wooden structural element (10) according to any one of the preceding claims, wherein a film layer is interposed between at least any two of said layers.

15. A manufacturing method for activated wood building elements (10), comprising the steps of:
- Building a first outer layer (20) comprising boards and/or posts;
- building up an active layer (30) with gaps (50) comprising boards and/or posts;
- Building up a second outer layer comprising boards and/or posts;
- connecting all layers with connectors (60), such that the connectors (60) at least do not completely pass through the gaps (50),
wherein the method further comprises the step of inserting at least one fluid conduit (40) into the gaps (50) and wherein the connectors (60) are inserted into all layers and are made of wood, wherein during the construction of the active layer (30) the gaps (50) are created by placing at least some of the boards and/or posts in a spaced apart manner.

16. A manufacturing method according to any one of the preceding claims, wherein the step of inserting the fluid conduits (40) occurs either before or after bonding all of the layers.

17. A manufacturing method according to any one of the preceding claims, wherein at least one inner layer comprising boards and/or posts is built up between the first outer layer (20) and the active layer (30) and/or the active layer (30) and the second outer layer.

18. A manufacturing method according to any one of the preceding claims, wherein the bonding of all layers is performed by means of wooden dowels.

19. The manufacturing method of any one of the preceding claims, wherein the connectors (60) extend through all of the layers.

20. A manufacturing method according to any one of the preceding claims, wherein a film layer is interposed between at least two of the layers prior to bonding all of the layers.

21. A manufacturing method according to any one of the preceding claims, wherein in the step of joining all layers of the activated wooden structural element (10), the activated wooden structural element is pressed together with a line pressure and/or is pressed together in the region of the respective connector (60) to be inserted.

## Revendications

1. Elément de construction en bois activé (10) comprenant une première couche extérieure (20), au moins une couche active (30) et une deuxième couche extérieure, les couches extérieures et la couche active (30) comprenant des planches et/ou des barres et étant reliées par une pluralité de connecteurs (60), les planches et/ou les barres de la couche active (30) présentant des espaces (50), dans lequel au moins un conduit de fluide (40) est inséré dans les espaces (50), et dans lequel les espaces (50) dans la couche active (30) sont obtenus par des distances entre les planches et/ou les barres de la couche active (30), **caractérisé en ce que** chacun de la pluralité de connecteurs (60) s'étend dans toutes les couches et **en ce que** les connecteurs (60) sont en bois.

2. Elément de construction en bois activé (10) selon la revendication 1, dans lequel l'élément de construction en bois activé (10) comprend en outre, en plus de la couche active (30), au moins une autre couche intérieure comprenant des planches et/ou des barres.

3. Elément de construction en bois activé (10) selon la revendication 1 ou 2, dans lequel ledit au moins un conduit de fluide (40) se termine au niveau d'un bord extérieur dudit élément de construction en bois activé (10).

4. Elément de construction en bois activé (10) selon la revendication 3, dans lequel ledit au moins un conduit de fluide (40) se termine dans un évidement (70) sur un bord extérieur de l'élément de construction en bois activé (10).

5. Elément de construction en bois activé (10) selon la revendication 4, dans lequel l'évidement (70) est ménagé dans au moins l'une des deux couches extérieures.

6. Elément de construction en bois activé (10) selon l'une quelconque des revendications précédentes, dans lequel les connecteurs (60) ne traversent pas les espaces (50).

7. Elément de construction en bois activé (10) selon l'une quelconque des revendications précédentes, dans lequel la couche active (30) est adjacente d'un côté à l'une des deux couches extérieures et est adjacente de l'autre côté à l'une de l'autre couche extérieure, la couche intérieure ou une autre couche active.

8. Elément de construction en bois activé (10) selon l'une quelconque des revendications précédentes, comprenant plusieurs couches actives.

9. Élément de construction en bois activé (10) selon l'une quelconque des revendications précédentes, dans lequel les espaces s'étendent d'un bord extérieur de l'élément de construction en bois activé au bord extérieur opposé.

10. Elément de construction en bois activé (10) selon la revendication 8, dans lequel les multiples couches actives sont séparées chacune par au moins une couche interne.

11. Elément de construction en bois activé (10) selon l'une quelconque des revendications précédentes, dans lequel les espaces (50) sont parallèles les uns aux autres.

12. Elément de construction en bois activé (10) selon l'une quelconque des revendications précédentes, dans lequel les connecteurs (60) traversent toutes les couches de l'élément de construction en bois activé (10).

13. Elément de construction en bois activé (10) selon l'une quelconque des revendications précédentes, dans lequel l'orientation des planches et/ou des barres de ladite au moins une couche active (30) et/ou de ladite au moins une couche interne est différente.

14. Elément de construction en bois activé (10) selon l'une quelconque des revendications précédentes, dans lequel une couche de film est insérée entre au moins deux quelconques des couches.

15. Procédé de fabrication d'éléments de construction en bois activés (10), comprenant les étapes suivantes :
- Construction d'une première couche extérieure (20) comprenant des planches et/ou des barres ;
- Construction d'une couche active (30) avec des espaces (50) comprenant des planches et/ou des barres ;
- Construction d'une deuxième couche extérieure comprenant des planches et/ou des barres ;
- relier toutes les couches avec des connecteurs (60) de sorte que les connecteurs (60) ne passent pas au moins complètement à travers les espaces (50),
le procédé comprenant en outre l'étape consistant à introduire au moins un conduit de fluide (40) dans les espaces (50), et dans lequel les connecteurs (60) sont introduits dans toutes les couches et sont en bois, dans lequel, lors de la construction de la couche active (30), les espaces (50) sont créés en plaçant de manière espacée au moins certaines des planches et/ou des barres.

16. Procédé de fabrication selon l'une quelconque des revendications précédentes, dans lequel l'étape de mise en place des conduits de fluide (40) est réalisée soit avant, soit après la liaison de toutes les couches.

17. Procédé de fabrication selon l'une quelconque des revendications précédentes, dans lequel on construit entre la première couche extérieure (20) et la couche active (30) et/ou la couche active (30) et la deuxième couche extérieure au moins une couche intérieure comprenant des planches et/ou des barres.

18. Procédé de fabrication selon l'une quelconque des revendications précédentes, dans lequel l'assemblage de toutes les couches est réalisé au moyen de chevilles en bois.

19. Procédé de fabrication selon l'une quelconque des revendications précédentes, dans lequel les connecteurs (60) traversent toutes les couches.

20. Procédé de fabrication selon l'une quelconque des revendications précédentes, dans lequel une couche de film est interposée entre au moins deux des couches avant l'assemblage de toutes les couches.

21. Procédé de fabrication selon l'une quelconque des revendications précédentes, dans lequel, lors de l'étape de liaison de toutes les couches de l'élément de construction en bois activé (10), l'élément de construction en bois activé est comprimé avec une pression linéaire et/ou est comprimé dans la zone de l'élément de liaison respectif (60) qui doit être inséré.
